# FASCICULE DE BREVET EUROPEEN

(11) **EP 1 053 691 B1**
(45) Date de publication et mention de la délivrance du brevet: **11.02.2004**
(21) Numéro de dépôt: 00401410.6
(22) Date de dépôt: 22.05.2000
(51) Int. Cl.: A24F 19/00, A24F 19/14

(54) **Cendrier portable**
Tragbarer Aschenbecher
Portable ashtray

(30) Priorité: 21.05.1999 FR 9906523
(43) Date de publication de la demande: 22.11.2000
(73) Titulaire: Vasseur, Pierre, 78670 Villennes sur Seine (FR)
(72) Inventeur: Vasseur, Pierre, 78670 Villennes sur Seine (FR)
(74) Mandataire: Breese, Pierre

(56) Documents cités:
- FR-A- 1 334 475
- FR-A- 2 036 737
- FR-A- 2 132 327
- FR-A- 2 757 750
- US-A- 4 187 864
- US-A- 4 328 905
- US-A- 5 370 261

## Description

La présente invention concerne un cendrier individuel ou collectif pour fumeurs.

On connaît de façon générale des cendriers, et notamment de cendriers portables. A titre d'exemple, le brevet français FR2737089 décrit un cendrier portable en forme de boîte parallélépipédique fixée sur un clip servant à récupérer les mégots de cigarettes. L'invention concerne une boîte peu volumineuse comportant un couvercle à l'intérieur de laquelle il est possible d'éteindre un mégot de cigarette et de le stocker. Cette boite est fixée à un clip ce qui va permettre de la porter à une ceinture ou a d'autres supports.

A autre brevet français publié sous le numéro FR2626443 concerne un cendrier jetable pourvu d'un couvercle permettant d'étouffer la combustion d'un mégot dans le réceptacle, ainsi que de transporter le cendrier dans une poche d'un vêtement.

Un autre brevet français FR2506571 concerne un cendrier individuel portable, constitué d'un corps principal comprenant une boîte à cendres, un couvercle permettant de vider le cendrier, et un orifice ménagé dans une plaque pour permettre l'introduction d'une cigarette allumée. L'orifice est pourvu d'éléments intérieurs agencés pour retenir une cigarette en position introduite partiellement dans la boîte a cendres.

Le but de l'invention est de proposer un cendrier portable conditionné pour permettre une première utilisation après activation, et ensuite une réutilisation répétée.

A cet effet, l'invention concerne un cendrier pour fumeurs, caractérisé en ce qu'il est formé par un corps fermé par un opercule de scellage apte à être retiré pour une première utilisation, et un couvercle amovible pour la fermeture après utilisation dudit corps.

Avantageusement, le corps est formé d'une jupe cylindrique fermée à sa face frontale inférieure par un fond et à sa face frontale supérieure par un opercule présentant une zone d'ouverture délimitée par une ligne d'arrachage, ladite zone d'ouverture étant munie d'un moyen de préhension.

De préférence la ligne d'arrachage est une ligne circulaire d'un rayon légèrement inférieur au rayon de la jupe cylindrique.

Selon une variante avantageuse, le fond et l'opercule sont découpés dans une feuille métallique présentant une bordure de scellage.

Selon un mode de réalisation préféré, le cendrier contient un matériau ininflammable, optionnellement parfumé ou traité pour absorber les odeurs.

Selon une variante, il contient un matériau granuleux minéral.

De préférence, la jupe est réalisée en une matière plastique.

Selon une variante particulière, le couvercle amovible présente une bordure périphérique apte à s'adapter sur la jupe cylindrique.

L'invention sera mieux comprise à la lecture de la description qui suit, se référant aux dessins annexés où
- la figure 1 représente une vue éclatée du cendrier selon l'invention avant la première utilisation ;
- la figure 2 représente une vue du cendrier pendant la préparation pour une première utilisation ;
- la figure 3 représente une vue du cendrier en cours d'utilisation ;
- la figure 4 représente une vue du cendrier après utilisation.

Les figures annexées représentent des vues d'un exemple non limitatif de réalisation d'un cendrier, constitué par une jupe cylindrique (1) en matière plastique fermée à sa partie inférieure par un fond (2) scellé sur la jupe (1). Le fond (2) est formé par un disque métallique, par exemple en tôle d'acier découpé présentant un bord relevé pour le scellage sur le bord inférieur de la jupe. La jupe est réalisée en matière plastique transparente.

La partie supérieure de la jupe est fermée par un opercule métallique présentant une zone d'ouverture (3) délimitée par une ligne d'arrachage (6). Cette ligne d'arrachage (6) est une ligne estampée à l'aide d'un emporte-pièce par exemple. Elle fragilise le couvercle métallique pour permettre un arrachage de la zone centrale (3) munie d'un anneau de préhension (4) fixé par un rivet (5). La forme générale du corps est celle d'une boîte de conserve.

Un couvercle (8) en matière plastique vient coiffer l'ensemble. Il présente une bordure légèrement conique rentrante pour assurer le maintien du couvercle sur le corps du cendrier, tout en autorisant le retrait de ce couvercle pour l'utilisation du cendrier.

La figure 2 représente le cendrier en cours d'ouverture. L'utilisateur exerce une traction sur l'anneau, ce qui provoque la déchirure de l'opercule le long de la ligne d'arrachage. Le corps du cendrier contient avantageusement des grains de minéraux parfumés. Ces grains présentent une granulométrie de l'ordre du millimètre. Il absorbe les mauvaises odeurs et contient une substance odoriférante. Il est également possible d'utiliser du bois traité ininflammable odorisé ou traité avec un absorbeur d'odeur.

Après usage, le cendrier peut être refermé avec le couvercle (8) qui vient se clipser sur la partie supérieure de la jupe, qui reste cerclée par la partie annulaire (9) de l'opercule métallique. Cette partie annulaire (9) assure la rigidité de la jupe (1).

L'invention n'est pas limité au mode de réalisation décrit. Il s'étend à d'autres formes, matériaux, et modes de fermeture, couverts par les revendications ci jointes.

## Revendications

1. Cendrier pour fumeurs formé par un corps fermé par un opercule de scellage apte à être retiré pour une première utilisation, **caractérisé en ce qu'**il est muni d'un couvercle (8) amovible pour la fermeture après utilisation dudit corps.

2. Cendrier pour fumeurs selon la revendication 1 **caractérisé en ce que** le corps est formé d'une jupe (1) fermée à sa face frontale inférieure par un fond (2) et à sa face frontale supérieure par un opercule présentant une zone d'ouverture délimitée par une ligne d'arrachage (6), ladite zone d'ouverture étant munie d'un moyen de préhension (4).

3. Cendrier pour fumeurs selon la revendication 2 **caractérisé en ce que** la ligne d'arrachage (6) est une ligne circulaire d'un rayon légèrement inférieur au rayon de la jupe (1) cylindrique.

4. Cendrier pour fumeurs selon la revendication 1 **caractérisé en ce que** le fond (2) et l'opercule sont découpés dans une feuille rigide présentant une bordure de scellage.

5. Cendrier pour fumeurs selon la revendication 1 **caractérisé en ce qu'**il contient un matériau ininflammable optionnellement parfumé ou traité pour absorber les odeurs.

6. Cendrier pour fumeurs selon la revendication 5 **caractérisé en ce qu'**il contient au moins un matériau granuleux minéral.

7. Cendrier pour fumeurs selon l'une au moins des revendications précédentes **caractérisé en ce que** la jupe (1) est de forme cylindrique.

8. Cendrier pour fumeurs selon l'une au moins des revendications précédentes **caractérisé en ce que** le couvercle (8) amovible présente une bordure périphérique apte à s'adapter sur la jupe (1) cylindrique.

## Patentansprüche

1. Aschenbecher für Raucher, der aus einem Körper gebildet wird, der seinerseits durch eine Versiegelungsabdeckung geschlossen ist, die wiederum in der Lage ist, für einen ersten Einsatz entfernt zu werden, **dadurch gekennzeichnet, dass** er mit einem abnehmbaren Deckel (8) zum Verschluss nach dem Einsatz des besagten Körpers versehen ist.

2. Aschenbecher für Raucher nach Anspruch 1 **dadurch gekennzeichnet, dass** der Körper aus einer Schürze (1) gebildet wird, die auf ihrer unteren Vorderseite durch einen Boden (2) und auf ihrer oberen Vorderseite durch eine Abdeckung geschlossen ist, wobei die Abdeckung eine Öffnungszone aufweist, die durch eine Abreißlinie (6) abgegrenzt ist, wobei ebendiese Öffnungszone mit einem Greifmittel (4) versehen ist.

3. Aschenbecher für Raucher nach Anspruch 2 **dadurch gekennzeichnet, dass** die Abreißlinie (6) eine runde Linie ist, deren Radius etwas kleiner als der Radius von der zylindrischen Schürze (1) ist.

4. Aschenbecher für Raucher nach Anspruch 1 **dadurch gekennzeichnet, dass** der Boden (2) und die Abdeckung in einem festen Blatt zugeschnitten sind, das einen Versiegelungsrand aufweist.

5. Aschenbecher für Raucher nach Anspruch 1 **dadurch gekennzeichnet, dass** er ein feuerfestes Material umfasst, das optional parfümiert ist, oder behandelt ist, um die Gerüche aufzunehmen.

6. Aschenbecher für Raucher nach Anspruch 5 **dadurch gekennzeichnet, dass** es mindestens ein mineralisches gekörntes Material umfasst.

7. Aschenbecher für Raucher nach mindestens einem der vorstehenden Ansprüche **dadurch gekennzeichnet, dass** die Schürze (1) eine zylindrische Form aufweist.

8. Aschenbecher für Raucher nach mindestens einem der vorstehenden Ansprüche **dadurch gekennzeichnet, dass** der abnehmbare Deckel (8) einen peripheren Rand aufweist, der in der Lage ist, sich an die zylindrische Schürze (1) anzupassen.

## Claims

1. Ashtray for smokers formed by a closed body with a sealing disc able to be removed for a first utilisation, **characterised in that** it is provided with a removable cover (8) for closing after utilisation of said body.

2. Ashtray for smokers according to claim 1, **characterised in that** the body is formed of a skirt (1) closed at its lower front face by a base (2) and at its upper front face by a disc with an opening area defined by a lifting line (6), said opening area being provided with means for gripping (4).

3. Ashtray for smokers according to claim 2, **characterised in that** the lifting line (6) is a circular line of radius slightly less than the radius of the cylindrical skirt (1).

4. Ashtray for smokers according to claim 1, **characterised in that** the base (2) and the disc are cut out of a rigid sheet having a sealing edge.

5. Ashtray for smokers according to claim 1, **characterised in that** it contains a non-inflammable material optionally perfumed or treated to absorb odours.

6. Ashtray for smokers according to claim 5, **characterised in that** it contains at least one mineral granular material.

7. Ashtray for smokers according to at least one of the preceding claims, **characterised in that** the skirt (1) is cylindrical in shape.

8. Ashtray for smokers according to at least one of the preceding claims, **characterised in that** the removable cover (8) has a peripheral border capable of adapting onto the cylindrical skirt (1).
